# FASCICULE DE BREVET EUROPEEN

(11) **EP 1 013 908 B1**
(45) Date de publication et mention de la délivrance du brevet: **02.03.2005**
(21) Numéro de dépôt: 99420251.3
(22) Date de dépôt: 20.12.1999
(51) Int. Cl.: F01P 11/06

(54) **Appareil de remplacement du liquide de refroidissement**
Wechseleinrichting für Kühlmittel
Changing device for coolant liquid

(30) Priorité: 22.12.1998 FR 9816464
(43) Date de publication de la demande: 28.06.2000
(73) Titulaire: Gayet, Thierry, 69200 Vénissieux (FR)
(72) Inventeur: Gayet, Thierry, 69200 Vénissieux (FR)

(56) Documents cités:
- WO-A-98/39111
- US-A- 2 632 719
- US-A- 4 293 031
- US-A- 5 615 716
- US-A- 5 804 063

## Description

La présente invention concerne un appareil de remplacement du liquide de refroidissement d'un circuit de refroidissement en boucle d'un moteur thermique comportant refroidissement, des moyens d'évacuation du liquide hors du circuit de refroidissement et des moyens de connexion au circuit de refroidissement adaptés pour le raccordement, des moyens d'introduction et d'évacuation, respectivement à une entrée d'introduction du liquide et à une sortie d'évacuation du liquide, lesquelles entrée et sortie délimitent une interruption de la boucle formée par le circuit de refroidissement.

Un tel appareil est décrit par exemple dans le document EP-A-0 582 053. Les moyens de connexion de l'appareil décrit dans ce document comportent deux adaptateurs indépendants. L'un assure la seule liaison des moyens d'introduction du liquide à l'entrée du circuit de refroidissement. L'autre assure la seule liaison de la sortie d'évacuation du liquide aux moyens d'évacuation de l'appareil.

Le remplacement du liquide de refroidissement est effectué alors que le moteur est en fonctionnement afin d'assurer une circulation satisfaisante du liquide.

De plus, les circuits de refroidissement des moteurs thermiques, notamment sur les véhicules automobiles, sont généralement munis de vannes thermostatiques, couramment désignées par Calorstat, adaptées pour interrompre la circulation du liquide de refroidissements lorsque sa température est inférieure à une température prédéterminée.

Ainsi, pour assurer un remplacement du liquide de refroidissement en profitant de l'effet d'entraînement du moteur en marche, il convient de veiller à ce que la vanne thermostatique soit passante.

Pour ce faire, avant de raccorder les adaptateurs aux entrée et sortie du circuit de refroidissement, il est nécessaire de laisser fonctionner le moteur avec la boucle du circuit de refroidissement non interrompue. La durée de fonctionnement du moteur doit être suffisante pour que le liquide de refroidissement ait atteint la température prédéterminée pour laquelle l'ouverture de la vanne thermostatique est obtenue.

Après ouverture de la vanne thermostatique, le circuit de refroidissement est interrompu manuellement et les deux adaptateurs sont connectés. Cette opération est effectuée alors que le circuit de refroidissement est chaud ce qui est mal aisé et dangereux pour l'opérateur.

Par ailleurs, après le remplacement du liquide de refroidissement, il convient que l'opérateur veille à arrêter le moteur avant que le nouveau liquide de refroidissement stocké dans les moyens d'introduction vienne à manquer. En effet, sinon, le moteur risque de continuer à fonctionner sans liquide de refroidissement, ce qui peut provoquer sa surchauffe et sa dégradation. La présence attentive et continue de l'opérateur est donc indispensable, puisque seul celui-ci peut intervenir sur le fonctionnement du moteur pour l'arrêter.

Un autre appareil de remplacement est décrit dans le document US-5,804,063

L'invention a pour but de fournir un appareil de remplacement de liquide de refroidissement ne présentant pas les inconvénients mentionnés ci-dessus, et qui en particulier soit commode à utiliser pour l'opérateur et sans risque pour celui-ci.

A cet effet, l'invention a pour objet un appareil de remplacement du liquide de refroidissement dans un circuit de refroidissement en boucle d'un moteur thermique tel que défini dans la revendication 1.

L'invention va maintenant être décrite, à titre d'exemple, en référence aux dessins sur lesquels :
- la figure 1 est une vue schématique d'un appareil selon l'invention installé sur le circuit de refroidissement d'un moteur thermique;
- la figure 2 est une vue schématique d'une variante de réalisation de l'appareil de la figure 1; et
- la figure 3 est une vue en perspective d'un connecteur de liaison de l'appareil à une conduite du circuit de refroidissement représenté avec plusieurs embouts interchangeables.

Sur la figure 1, sont représentés un moteur thermique 10, par exemple d'un véhicule automobile, et un radiateur 12. Ceux-ci sont reliés par un circuit de refroidissement 14 formant normalement une boucle fermée.

Ainsi, la sortie du radiateur 12 est reliée à l'entrée de refroidissement du moteur 10 par une conduite 14A. De même, en fonctionnement normal du moteur, le collecteur de refroidissement 10A prévu en sortie du moteur est relié par une conduite 14B à l'entrée du radiateur 12.

L'appareil de remplacement du liquide de refroidissement désigné par la référence générale 16 est connecté dans une interruption pratiquée dans la conduite 14B.

Cet appareil comporte essentiellement des moyens 18 d'introduction d'un nouveau liquide de refroidissement, des moyens 20 de recueil du liquide de refroidissement usagé et des moyens 22 de connexion des moyens d'introduction 18 et de recueil 20 au circuit de refroidissement sur la conduite 14B reliant la sortie du moteur 10 au radiateur 12.

Les moyens 22 de connexion sont destinés à être installés dans l'interruption de la conduite 14B. A cet effet, ils comportent un premier connecteur 24, adapté pour être relié à une Durit 26 prévue en sortie du collecteur 10A. Cette Durit forme une sortie d'évacuation du liquide de refroidissement hors du circuit 14.

De même, les moyens 22 comportent un second connecteur 28 adapté pour être relié à une entrée 30 du radiateur. Cette entrée forme une entrée d'introduction du nouveau liquide de refroidissement.

Les moyens 22 de connexion comportent en outre un distributeur 32 commutable entre une position de remplacement du liquide, dans laquelle des liaisons sont établies, d'une part, entre les moyens 18 d'introduction du liquide et l'entrée 30 d'introduction du liquide et, d'autre part, entre les moyens 20 d'évacuation du liquide et la sortie 26 d'évacuation du liquide, et une position de rétablissement de la boucle du circuit de refroidissement 14, dans laquelle l'entrée 30 d'introduction du liquide est reliée à la sortie 26 d'évacuation du liquide.

Dans le mode de réalisation représenté à la figure 1, le distributeur 32 comporte une vanne 3 voies 34 d'introduction du nouveau liquide de refroidissement et une vanne 3 voies 36 d'évacuation du liquide de refroidissement usagé. Il comporte en outre une conduite de dérivation 38 reliant directement une voie de sortie de la vanne d'évacuation 36 à une voie d'entrée de la vanne d'introduction 34.

Le connecteur 28 est installé sur une voie de sortie de la vanne d'introduction 34. A la dernière voie de la vanne 34, constituant une entrée, sont reliés les moyens 18 d'introduction du nouveau liquide de refroidissement.

La vanne d'introduction 34 est commutable entre une position de rétablissement de la boucle du circuit de refroidissement, dans laquelle la conduite de dérivation 38 est reliée à l'entrée 30, la sortie des moyens d'introduction 18 étant obturée, et une position de remplacement du liquide de refroidissement, dans laquelle les moyens d'introduction 18 sont reliés à l'entrée 30.

Le connecteur 24 est installé sur une voie d'entrée de la vanne 36 de recueil du liquide de refroidissement usagé. La dernière voie de la vanne d'évacuation 36, constituant une sortie, est reliée aux moyens d'évacuation 20.

La vanne d'évacuation 36 est commutable entre une position de rétablissement de la boucle du circuit de refroidissement, dans laquelle la sortie d'évacuation 26 est reliée à la conduite de dérivation 38, les moyens d'évacuation 20 étant isolés, et une position de remplacement du liquide de refroidissement, dans laquelle la sortie 26 est reliée aux moyens d'évacuation 20.

L'appareil 16 comporte en outre des moyens de commutation simultanée et automatique des deux vannes 34 et 36 entre leurs deux positions.

Dans le mode de réalisation représenté, ces moyens de commutation comportent deux actionneurs 40, 42 commandant mécaniquement, respectivement, les vannes 34 et 36.

Ces actionneurs sont reliés pour leur pilotage à une unité de traitement d'informations 44. Cette dernière met en oeuvre un programme adapté pour commuter séquentiellement les vannes 34 et 36 entre leurs deux positions suivant une séquence assurant le remplacement du liquide de refroidissement, et ce, à partir d'informations recueillies notamment sur les moyens 18 d'introduction du liquide de refroidissement. Le pilotage des actionneurs par l'unité de traitement d'informations 44 sera décrit en détail dans la suite.

Les moyens 18 comportent un réservoir 50 de stockage du nouveau liquide de refroidissement. Le réservoir est relié par une pompe 52 de mise sous pression à la vanne d'introduction 34. La surpression fournit par la pompe 52 est de l'ordre de 0,4 bar.

Le réservoir 50 est muni d'un capteur de niveau 54 relié à l'unité centrale de traitement d'informations 44. De même, cette dernière est reliée à la pompe 52 pour le pilotage de sa mise en route et de son arrêt.

Les moyens 20 de recueil du liquide de refroidissement usagé comportent un réservoir 60 de stockage du liquide recueilli. Ce dernier est relié directement à la sortie de la vanne 36.

L'appareil 16 fonctionne de la manière suivante sous la commande du programme mis en oeuvre par l'unité centrale de traitement d'informations 44.

Le réservoir 50 est d'abord empli d'une quantité de liquide suffisante comprise couramment entre 6 et 12 litres.

Afin de procéder au renouvellement du liquide de refroidissement, l'opérateur interrompt la boucle de refroidissement 14 entre la sortie du moteur 10 et l'entrée du radiateur 12 alors que le moteur est à l'arrêt. Il raccorde ensuite les connecteurs 24 et 28 respectivement à la sortie 26 et à l'entrée 30 du circuit de refroidissement.

Le distributeur 32 est initialement dans la position de rétablissement de boucle du circuit de refroidissement.

Le moteur 10 est ensuite mis en route. Après un temps de fonctionnement suffisant pour provoquer l'ouverture de la vanne thermostatique du circuit de refroidissement, le cycle de fonctionnement de l'appareil 16 est enclenché par l'opérateur.

Le distributeur 32 est alors commuté automatiquement dans sa position de remplacement du liquide de refroidissement et la pompe 52 est mise en marche. Les vannes 34 et 36 sont ainsi amenées sous la commande des actionneurs 40 et 42 dans leurs positions de renouvellement du liquide de refroidissement.

Le nouveau liquide de refroidissement initialement contenu dans le réservoir 50 s'écoule alors progressivement au travers de la vanne 34, du réservoir 12, de la conduite 14A et du moteur 10A pour ressortir enfin par la vanne 36.

Sous l'action du nouveau liquide ainsi introduit, le liquide usagé est repoussé et chassé vers les moyens de recueil 20.

Lorsque le capteur de niveau 54 détecte l'introduction d'une quantité suffisante du nouveau liquide de refroidissement, le distributeur 32 est ramené automatiquement dans sa position de rétablissement de la boucle du circuit de refroidissement et la pompe 52 est arrêtée. La quantité introduite est typiquement égale à 115 % de la quantité totale de liquide contenue normalement dans le circuit de refroidissement 14.

Le liquide de refroidissement contenu dans le circuit 14 circule alors en boucle fermée au travers de la conduite de dérivation 38, sous l'action du moteur 10. Ainsi, après le remplacement de tout le liquide de refroidissement, aucun risque d'échauffement du moteur n'existe, même si l'opérateur n'intervient pas rapidement pour retirer l'appareil et rétablir le circuit de refroidissement normal après retrait des moyens de connexion 22.

Par ailleurs, on conçoit que comme le préchauffage du liquide de refroidissement en vue de l'ouverture de la vanne thermostatique est réalisé après la mise en place des moyens de connexion 22, les connecteurs 24 et 28 peuvent être installés alors que le moteur est froid, sans risque de brûlure de l'opérateur.

Sur la figure 2, montrant une variante de réalisation de l'appareil de la figure 1, les éléments analogues ou correspondants sont désignés par les même numéros de référence que sur la figure 1.

Dans cette variante, le distributeur noté 62 de l'appareil de remplacement du liquide comporte une vanne 4 voies dont deux voies sont munies d'un connecteur 24,28 pour la liaison à l'entrée 30 d'introduction du liquide et la liaison à la sortie 26 d'évacuation du liquide. Les deux autres voies sont reliées aux moyens 18 d'introduction du liquide. La vanne 4 voies est adaptée pour établir dans une position de remplacement du liquide, des liaisons entre, d'une part, les moyens 18 d'introduction du liquide et le connecteur 28 associé à l'entrée 30 d'introduction du liquide, et, d'autre part, les moyens 20 d'évacuation du liquide et le connecteur 24 associé à la sortie d'évacuation du liquide, et pour établir dans une position de rétablissement de la boucle du circuit de refroidissement 14, une liaison entre les connecteurs 24, 28.

La vanne est commandée par un unique actionneur 64 piloté par l'unité de traitement d'informations 44.

Dans cette variante, la pompe 52 est supprimée et remplacée pour l'introduction du nouveau liquide de refroidissement par des moyens 66 de mise sous pression de l'atmosphère au dessus du nouveau liquide contenu dans le réservoir 50.

Ces moyens 66 comportent par exemple un flexible de connexion de la partie supérieure du réservoir 50 à un réseau local d'alimentation en air comprimé comme il en existe dans les garages. Sur ce flexible est prévue une vanne de régulation 68 commandée par l'unité de traitement d'informations 44. La vanne 68 assure la mise sous pression du réservoir 50 lors de l'introduction du nouveau liquide de refroidissement et la mise à l'air du réservoir 50, lorsque le distributeur 62 est dans sa position de rétablissement de la boucle du circuit de refroidissement.

Sur la figure 3 est représenté un connecteur 100 qui est avantageusement utilisé pour former le connecteur 24 ou le connecteur 28, afin d'assurer la connexion de l'appareil à la conduite du circuit de refroidissement dans l'interruption qui y est ménagée.

Ce connecteur 100 comporte un corps 102 et un jeu 104 de plusieurs embouts interchangeables permettant la liaison à des Durits de diamètres différents.

Le corps 102 est généralement de révolution. Il comporte un logement axial 106 débouchant à une extrémité du corps. La surface latérale du logement 106 est taraudée pour assurer la fixation d'un des embouts du jeu 104. Un conduit radial 108 est ménagé dans le corps entre sa surface latérale et l'intérieur du logement 106. Ce conduit est prolongé par une canule 110 à laquelle est connectée à demeure un conduite souple de liaison à l'une des voies du distributeur.

Dans le mode de réalisation décrit, le jeu 104 comporte trois embouts différents 104A, 104B, 104C chacun pouvant être vissé dans le corps 102.

Chaque embout est traversé axialement de part en part par un conduit 120. Les embouts comportent tous un tronçon fileté 122 de même taille. Ces tronçons filetés sont adaptés pour coopérer avec le taraudage du corps 102 et ainsi permettre l'assemblage interchangeable du corps et des différents embouts.

Chaque embouts 104A, 104B, 104C comporte en outre dans le prolongement du tronçon fileté 122 un tronçon tubulaire 124A, 124B, 124C à surface extérieure lisse ou très légèrement striée destiné à être emmanché en force dans la conduite du circuit de refroidissement dans l'interruption qui y est ménagée.

Les diamètres extérieurs des tronçon tubulaires des différents embouts sont différents. Ils sont répartis dans la plage des diamètres intérieur usuels dans les conduites des circuits de refroidissement de moteur de véhicule. Par exemple, les diamètres extérieurs des tronçons tubulaires des trois embouts sont de 28, 34 et 39 mm. Ils conviennent respectivement pour la connexion à des conduits formés de Durits ayant des diamètres intérieurs de 26 à 32 mm, 33 à 36 mm et 37 à 42 mm. On comprend qu'avec de tels connecteurs, l'appareil selon l'invention peut être utilisé dans des circuits de refroidissement ayant des Durits de différents diamètres et ce de façon aisée. En effet, seul les embouts doivent être changés pour assurer l'adaptation de l'appareil au diamètre des Durits, sans qu'il soit nécessaire de remplacer l'ensemble du connecteur. De plus les embouts se montent et se démontent facilement puisqu'ils sont vissés dans le corps 102.

## Revendications

1. Appareil (16) de remplacement du liquide de refroidissement dans un circuit de refroidissement en boucle (14) d'un moteur thermique (10) comportant des moyens (18) d'introduction du liquide dans le circuit de refroidissement (14), des moyens (20) d'évacuation du liquide hors du circuit de refroidissement (14) et des moyens (22) de connexion au circuit de refroidissement (14) adaptés pour le raccordement des moyens d'introduction (18) et d'évacuation (20), respectivement à une entrée (30) d'introduction du liquide, et à une sortie (26) d'évacuation du liquide, lesquelles entrée et sortie délimitent une interruption de la boucle formée par le circuit de refroidissement (14), dans lequel les moyens de connexion (22) comportent un distributeur (32 ; 62) commutable entre une position de remplacement du liquide, dans laquelle des liaisons sont établies, d'une part, entre les moyens (18) d'introduction du liquide et l'entrée (30) d'introduction du liquide et, d'autre part, entre les moyens (20) d'évacuation du liquide et la sortie (26) d'évacuation du liquide, et une position de rétablissement de la boucle du circuit de refroidissement (14), dans laquelle l'entrée (30) d'introduction du liquide est reliée à la sortie (26) d'évacuation du liquide **caractérisé en ce que** ledit distributeur (32;62) est adapté pour assurer une obturation des moyens d'introduction (18) et une isolation des moyens (20) d'évacuation lorsqu'il est dans ladite position de rétablissement.

2. Appareil selon la revendication 1, **caractérisé en ce que** ledit distributeur (32) comporte une vanne 3 voies (34) d'introduction du liquide, une vanne 3 voies (36) d'évacuation du liquide et une conduite de dérivation (38) reliant une voie de la vanne d'introduction (34) et une voie de la vanne d'évacuation (36), **en ce que** une voie de la vanne d'introduction (34) est reliée aux moyens (18) d'introduction de liquide, alors que son autre voie est munie d'un connecteur (28) de liaison à l'entrée (30) d'introduction du liquide, et **en ce que** une voie de la vanne d'évacuation (36) est reliée aux moyens d'évacuation (20) du liquide, alors que son autre voie est munie d'un connecteur (24) de liaison à la sortie (26) d'évacuation du liquide.

3. Appareil selon la revendication 1, **caractérisé en ce que** ledit distributeur (64) comporte une vanne 4 voies dont deux voies sont munies d'un connecteur (24,28) pour la liaison à l'entrée (30) d'introduction du liquide et la liaison à la sortie (26) d'évacuation du liquide, les deux autres voies étant reliées aux moyens (18) d'introduction du liquide, laquelle vanne est adaptée pour établir, dans une position de remplacement du liquide, des liaisons entre, d'une part, les moyens (18) d'introduction du liquide et le connecteur (28) associé à l'entrée (30) d'introduction du liquide, et, d'autre part, les moyens (20) d'évacuation du liquide et le connecteur (24) associé à la sortie d'évacuation du liquide, et pour établir dans une position de rétablissement de la boucle du circuit de refroidissement (14), une liaison entre les connecteurs (24, 28).

4. Appareil selon la revendication 2 ou 3 **caractérisé en ce que** au moins l'un des connecteurs de liaisons (24,28) comporte un corps (102) relié à demeure au distributeur (36,64), et au moins deux embouts interchangeables (104A, 104B, 104C) adaptés chacun pour la connexion par emmanchement dans des conduits de diamètres intérieurs différents, les corps (102) et chacun desdits embouts comportant des moyen d'accouplement complémentaires.

5. Appareil selon l'une quelconque des revendications précédentes, **caractérisé en ce qu'**il comporte au moins un actionneur (40, 42 ; 64) adapté pour commuter ledit distributeur (32) depuis sa position de remplacement du liquide vers sa position de rétablissement de la boucle du circuit de refroidissement et une unité centrale de traitement d'informations (44) adaptée pour commander ledit actionneur entre ces deux positions lors de l'achèvement d'une phase de remplacement du liquide.

6. Appareil selon la revendication 5, **caractérisé en ce que** les moyens d'introduction (18) comportent des moyens (54) de mesure de la quantité de liquide introduite reliés à l'unité de traitement d'informations (44), et **en ce que** ladite unité de traitement d'informations (44) est adaptée pour commander la commutation du distributeur (32 ; 64) de sa position de remplacement du liquide vers sa position de rétablissement de la boucle du circuit de refroidissement (14), lorsque la quantité de liquide introduite dépasse une valeur de seuil prédéterminée.

7. Appareil selon l'une quelconque des revendications précédentes, **caractérisé en ce que** les moyens (18) d'introduction du liquide comportent un réservoir (50) de stockage du liquide à introduire et des moyens (66) de mise en surpression du réservoir (50) pour provoquer l'écoulement du liquide.

## Patentansprüche

1. Apparat (16) zum Wechseln der Kühlflüssigkeit in einem geschlossenen Kühlkreislauf (14) eines thermischen Motors (10) mit Einfüllmitteln (18) der Flüssigkeit in den Kühlkreislauf (14), Auslassmitteln (20) der Flüssigkeit aus dem Kühlkreislauf (14) und Verbindungsmitteln (22) mit dem Kühlkreislauf (14), die dazu geeignet sind, die Einfüll- (18) bzw. Auslassmittel (20) mit einem Einfülleingang (30) der Flüssigkeit bzw. einem Auslassausgang (26) der Flüssigkeit zu verbinden, welcher Eingang und Ausgang eine Unterbrechung der Schleife, die durch den Kühlkreislauf (14) gebildet wird, bilden, wobei die Verbindungsmittel (22) einen Verteiler (32; 62) aufweisen, der zwischen einer Flüssigkeitswechselposition, in der Verbindungen einerseits zwischen den Einfüllmitteln (18) der Flüssigkeit und dem Einfülleingang (30) der Flüssigkeit und andererseits zwischen den Auslassmitteln (20) der Flüssigkeit und dem Auslassausgang (26) der Flüssigkeit bestehen, und einer Wiederherstellungsposition der Schleife des Kühlkreislaufes (14), in der der Einfülleingang (30) der Flüssigkeit mit dem Auslassausgang (26) der Flüssigkeit verbunden ist, schaltbar ist, **dadurch gekennzeichnet, dass** der genannte Verteiler (32; 62) dazu geeignet ist, für einen Verschluss der Einfüllmittel (18) und eine Isolierung der Auslassmittel (20) zu sorgen wenn er in der genannten Wiederherstellungsposition ist.

2. Apparat nach Anspruch 1, **dadurch gekennzeichnet, dass** der genannte Verteiler (32) ein 3-Wege Einfüllventil (34) der Flüssigkeit aufweist, ein 3-Wege Auslassventil (36) der Flüssigkeit und eine Abzweigleitung (38), die einen Weg des Einfüllventils (34) und einen Weg des Auslassventils (36) miteinander verbindet, **dadurch**, dass ein Weg des Einfüllventils (34) mit den Einfüllmitteln (18) der Flüssigkeit verbunden ist, während sein anderer Weg mit einem Verbinder (28) zum Anschluss an den Einfülleingang (30) der Flüssigkeit versehen ist, und **dadurch**, dass ein Weg des Auslassventils (36) mit den Auslassmitteln (20) der Flüssigkeit verbunden ist, während sein anderer Weg mit einem Verbinder (24) zum Anschluss an den Auslassausgang (26) der Flüssigkeit versehen ist.

3. Apparat nach Anspruch 1, **dadurch gekennzeichnet, dass** der genannte Verteiler (64) ein 4-Wege Ventil aufweist, von denen zwei Wege mit einem Verbinder (24, 28) zum Anschluss an den Einfülleingang (30) der Flüssigkeit und zum Anschluss an den Auslassausgang (26) der Flüssigkeit, wobei die zwei anderen Wege mit den Einfüllmitteln (18) der Flüssigkeit verbunden sind, wobei das genannte Ventil in einer Flüssigkeitswechselposition dazu geeignet ist Verbindungen herzustellen einerseits zwischen den Einfüllmitteln (18) der Flüssigkeit und dem Verbinder (28) der dem Einfülleingang (30) der Flüssigkeit zugeordnet ist, und, andererseits zwischen den Auslassmitteln (20) der Flüssigkeit und dem Verbinder (24) der dem Auslassausgang der Flüssigkeit zugeordnet ist, und dazu, dass er in einer Wiederherstellungsposition der Schleife des Kühlkreislaufes (14), eine Verbindung zwischen den Verbindern (24, 28) herstellt.

4. Apparat nach Anspruch 2 oder 3, **dadurch gekennzeichnet, dass** zumindest einer der Anschlussverbinder (24, 28) einen Körper (102) aufweist der fest mit dem Verteiler verbunden ist (36, 64), und zumindest zwei austauschbare Ansätze (104A, 104B, 104C) von denen jeder für eine Verbindung durch Einstecken in Leitungen mit verschiedenen Innendurchmessern geeignet ist, wobei der Körper (102) und jeder der genannten Ansätze komplementäre Kupplungselemente aufweisen.

5. Apparat nach einem der vorhergehenden Ansprüche, **dadurch gekennzeichnet, dass** er zumindest einen Aktor (40, 42; 64) aufweist, der dazu geeignet ist, den genannten Verteiler (32) aus seiner Flüssigkeitswechselposition zu seiner Wiederherstellungsposition der Schleife des Kühlkreislaufes und eine Zentraleinheit zur Informationsverarbeitung (44), die dazu geeignet ist, bei Abschluss einer Wechselphase der Flüssigkeit, den genannten Aktor zwischen diesen zwei Positionen zu schalten.

6. Apparat nach Anspruch 5, **dadurch gekennzeichnet, dass** die Einfüllmittel (18) Messmittel (54) zum Messen der eingefüllten Flüssigkeitsmenge aufweisen, die an die Einheit zur Informationsverarbeitung (44) angeschlossen sind, und **dadurch**, dass die genannte Einheit zur Informationsverarbeitung (44) dazu geeignet ist, die Umschaltung des Verteilers (32; 64) aus seiner Flüssigkeitswechselposition zu seiner Wiederherstellungsposition der Schleife des Kühlkreislaufes zu veranlassen, sobald die eingefüllte Flüssigkeitsmenge einen vorbestimmten Schwellenwert überschreitet.

7. Apparat nach einem der vorhergehenden Ansprüche, **dadurch gekennzeichnet, dass** die Einfüllmittel (18) der Flüssigkeit einen Vorratsbehälter (50) der einzufüllenden Flüssigkeit und Mittel (66) um den Behälter (50) unter Überdruck zu setzen, um den Ablauf der Flüssigkeit hervorzurufen, aufweisen.

## Claims

1. Device (16) for changing coolant liquid in a cooling-system loop (14) for a heat engine (10) comprising liquid introduction means (18) for introducing coolant liquid into the cooling system (14), liquid evacuation means (20) for evacuating the liquid from the cooling system (14) and means (22) for connecting to the cooling system (14) adapted to connect the introduction means (18) and the evacuation means (20), respectively to a liquid inlet (30) and liquid outlet (26), said inlet (30) and outlet (26) forming the limits of an interruption of the cooling-system loop (14), wherein the connection means (22) comprises a distributor (32; 62) switchable between a liquid changing position, in which there are links, on the one hand, between the liquid introduction means (18) and the liquid inlet (30) and on the other hand, between the liquid evacuation means (20) and the liquid outlet (26) and a restore cooling-system-loop position, in which the liquid inlet (30) is linked to the liquid outlet (26), **characterized in that** the distributor (32; 62) is adapted to block off the introduction means (18) and to isolate the evacuation means (20) when it is in restore position.

2. Device according to claim 1, **characterized in that** the distributor (32) has a liquid introduction 3-way valve (34), a liquid evacuation 3-way valve (36) and a bypass pipe (38) connecting one way of the introduction valve (34) and one way of the evacuation valve (36), **in that** one way of the introduction valve (34) is linked to the liquid introduction means (18), while its other way has a connector (28) for linking to the liquid inlet (30) and **in that** one way of the evacuation valve (36) is linked to the liquid evacuation means (20), while its other way has a connector (24) for linking to the liquid outlet (26).

3. Device according to claim 1, **characterized in that** the distributor (64) has a 4-way valve whose two ways are fitted with a connector (24; 28) for linking to the liquid inlet (30) and linking to the liquid outlet (26), the two other ways being linked to the liquid introduction means (18), the valve being designed to provide, in a liquid changing position, links, on the one hand, between the liquid introduction means (18) and the connector (28) associated with the liquid inlet (30) and, on the other hand, between the liquid evacuation means (20) and connector (24) associated with the liquid outlet, and to provide, in the restore cooling-system-loop position, a link between the connectors (24; 28).

4. Device according to claim 2 or 3, **characterized in that** at least one of the connectors (24; 28) has a body (102) linked permanently to the distributor (36, 64), and at least two interchangeable end-pieces (104A, 104B, 104C), each designed for connection by fitting on ducts of different interior diameters, the bodies (102) and each of the end-pieces have a complementary coupling means.

5. Device according to any of the previous claims, **characterized in that** it has at least one actuator (40, 42; 64) adapted to switch the distributor (32) from its liquid changing position to its restore cooling-system-loop position, and a data processing unit (44) for driving this actuator between these two positions when terminating a liquid changing phase.

6. Device according to claim 5, **characterized in that** the introduction means (18) comprises means (54) for measuring the quantity of introduced liquid linked to the data processing unit (44), and **in that** this data processing unit (44) is adapted to drive the switching of the distributor (32; 64) from its liquid changing position to its restore cooling-system-loop position, when the quantity of introduced liquid exceeds a predetermined threshold.

7. Device according to any of the previous claims, **characterized in that** the liquid introduction means (18) comprises a tank (50) for storing the liquid to be introduced and device (66) for pressurizing the tank (50) to cause the liquid to flow.
